# EUROPÄISCHE PATENTSCHRIFT

(11) **EP 1 113 119 B1**
(45) Veröffentlichungstag und Bekanntmachung des Hinweises auf die Patenterteilung: **23.11.2005**
(21) Anmeldenummer: 00128653.3
(22) Anmeldetag: 28.12.2000
(51) Int. Cl.: E04D 1/16

(54) **Dachziegel**
Roof tile
Tuile

(30) Priorität: 31.12.1999 DE 19964102; 31.12.1999 DE 29923095 U
(43) Veröffentlichungstag der Anmeldung: 04.07.2001
(73) Patentinhaber: Bracht, Manfred, Dipl.-Ing., 32312 Lübbecke (DE)
(72) Erfinder: Bracht, Manfred, Dipl.-Ing., 32312 Lübbecke (DE)
(74) Vertreter: Busse & Busse Patentanwälte

(56) Entgegenhaltungen:
- EP-A- 0 732 461
- DE-A- 4 027 121
- DE-A- 4 327 788
- US-A- 4 574 536
- US-A- 5 004 415
- US-A- 5 070 671

## Beschreibung

Die Erfindung bezieht sich auf einen Dachziegel gemäß dem Oberbegriff des Patentanspruchs 1.

Seitenverfalzdachziegel der vorgenannten Art sind allgemein bekannt. Hierbei wird zwischen Preß- und Strangdachziegeln unterschieden. Näheres kann dazu dem Fachbuch "Handbuch für die Ziegelindustrie", Herausgeber: Willid Bender/ Frank Händle, erschienen im Bauverlag GmbH, Wiesbaden und Berlin, 1982, ISBN 3-7625-1485-2 entnommen werden, insbesondere den Seiten 761 und 762.

Preßdachziegel zeigen eine gute Stabilität und Dichtigkeit der Eindeckung. Sie haben jedoch den Nachteil, daß zur Formung zusätzlich zu einem Batzenabschneider eine Presse mit Preßformen, in der Praxis meist Gipsformen mit geringer Standzeit, benötigt werden, wodurch sich die Dachziegelherstellung verteuert.

Bei den in der Regel preiswerteren Strangdachziegeln ist es nachteilig, daß eine verhältnismäßig große Scherbendicke erforderlich ist, um eine ausreichende Stabilität zu gewährleisten. Eine große Scherbendicke erhöht jedoch den Material- und den Energieverbrauch und macht den Dachziegel schwerer. Letzteres beeinträchtigt auch die Handhabung und die Verlegbarkeit eines solchen Ziegels. Außerdem ist zur Gewährleistung eine dichten Eindeckung eine große Dachziegelüberlappung erforderlich.

Aus der DE 4027121 A1 ist ein Dachziegel in Biberschwanzform mit mindestens einer Einhängenase an der Unterseite des oberen Endes zum Anhängen des Ziegels an eine Dachlatte bekannt, dessen Dachziegelfußbereich eine kreissegmentförmigen Verlauf hat. Auch bei diesem Dachziegel ist ein relativ großes Überlappungsmaß notwendig, um eine hinreichend dichte Eindeckung zu gewährleisten.

Der Erfindung liegt die Aufgabe zugrunde, einen mit geringer Scherbendicke einfach und preisgünstig herstellbaren stabilen Dachziegel zu schaffen, der auch in größerem Format noch bequem zu handhaben ist und bereits bei verhältnismäßig geringer Überlappung der einzelnen Dachziegelreihen eine dichte Dacheindeckung gewährleistet.

Zur Lösung dieser Aufgabe zeichnet sich der Dachziegel durch die im Patentanspruch 1 angegebenen Merkmale aus. Vorteilhafte Weiterbildungen ergeben sich aus den Unteransprüchen.

Bei dem erfindungsgemäßen Dachziegel sind die Vorteile von Stangfalzziegeln und Preßdachziegeln zu vereinen. Dabei wird jedoch auf ein Nachpressen mit Preßformen verzichtet und lediglich ein Profilstrang-Beschneiden sowie ein Fußbereichabbiegen vorgenommen. Der in Richtung der Dachziegel-Auflageebene abgebogene Fußbereich erhöht die Stabilität des Dachziegels sowie die Dichtigkeit der Dacheindeckung. Die geglättete Fußkante ergibt ein gefälliges Aussehen eines eingedeckten Daches und trägt zur Optimierung der Dacheindeckung bei. Darüber hinaus gewährleistet der erfindungsgemäße Dachziegel eine qualitativ hochwertige Eindekkung ohne Knirschneigung.

Eine besonders vorteilhafte Ausbildung liegt vor, wenn die Fußkante von einer Fläche gebildet und dieselbe im Dachziegel-Querschnitt auf Höhe der Dachziegel-Auflageebene angeordnet ist. Es ergibt sich dabei eine sehr dichte, äußerst treibschneesichere Dacheindeckung.

Um eine einfache Dach-Hinterlüftung zu erzielen, kann bei einer Lüfterziegel-Ausbildung im abgebogenen Dachziegel-Fußbereich
a) die Fußkante mit mindestens einer Ausnehmung zum Be- und/oder Entlüften gefertigt, vorzugsweise geschnitten, sein
b) die Fußkante zwecks Spaltbildung mit Abstand zur Dachziegel-Auflageebene angeordnet sein.

Auf der Zeichnung ist ein Ausführungsbeispiel der Erfindung dargestellt und wird im folgenden näher erläutert. Es zeigen:
- Figur 1: eine Vorderansicht eines erfindungsgemäßen Dachziegels,
- Figur 2: einen Längsschnitt entsprechend der Schnittlinie II-II in Figur 1 durch denselben Dachziegel und
- Figur 3: einen Querschnitt desselben Dachziegels entsprechend der Schnittlinie III-III in Figur 1.

Ein erfindungsgemäßer Dachziegel ist nach Art eines seitenverfalzten Strangfalzziegels ausgeführt und als Ganzes mit 1 beziffert.

Er ist aus einem Profilstrang gefertigt, dessen Querschnittsprofil prinzipmäßig entsprechend Figur 3 ausgeführt ist. Obwohl dort eine 2-Nasen-Aufhängung vorhanden ist, kann auch eine Einzelnasen-Ausführung erfolgen - demnach weist er mindestens eine Aufhängenase 2 auf. Seine Auflageebene ist mit 3 beziffert.

Der Dachziegel-Profilstrang weist ein Plattenteil 4 auf, dem an beiden Längsseiten eine Seitenverfalzung zugeordnet ist, und zwar ein Wasserfalzteil 5 und Deckfalzteil 6. Besonders bevorzugt und vorteilhaft ist eine Doppelfalz-Ausführung (vgl. insbesondere Figur 3).

Wie aus der Zeichnung zu ersehen ist, ist der den Wasserfalz bildende Bereich mit seiner Unterseite auf der Dachziegel-Auflageebene 3 angeordnet und erstreckt sich im Dachziegel-Querschnitt höhenmäßig unterhalb der Plattenteil-Unterfläche.

Der den Deckfalz bildende Bereich ist im Plattenteil 4 integriert. Dabei ist der Plattenrand rückseitig als ein über die Plattenteil-Unterfläche vorspringender Dichtwulst ausgebildet. Im Dachziegel-Querschnitt kann das Deckfalzteil 6 zur Dachziegel-Mitte hin über eine an der Plattenteil-Unterseite angeordnete, als Stützelement und/oder Verstärkungsrippe 7 dienende Längsrippe abgegrenzt sein (vgl. Figur 3) - in bevorzugter Weise reicht diese Längsrippe im Dachziegel-Querschnitt höhenmäßig bis zur Dachziegel-Auflageebene 3 und wirkt somit auch als Dachziegel-Stützelement.

Die im Dachziegel-Kopfbereich vorhandene Aufhängenase oder Aufhängenasen 2 ist/sind jeweils aus einem mit 8 bezifferten, querschnittsmäßig über die Dachziegel-Auflageebene 3 vorspringenden Nasensteg geschnitten. In bevorzugter Weise ist die entsprechende Materialabtrennung von dem einzigen oder vom jeweiligen Nasensteg 8 auf Höhe der Dachziegel-Auflageebene 3 vorgenommen - somit werden mit dem Nasenschneiden gleichzeitig auch noch Abstützstellen für den Dachziegel 1 geschaffen. Besonders vorteilhaft ist eine Nasensteg-Ausbildung als Hohlsteg, denn dadurch entstehen beim Nasenschneiden pro Nasensteg 8 jeweils zwei parallele Längsrippen, die in bevorzugter Weise auch zur Dachziegel-Abstützung nutzbar vorgesehen sind.

Zwischen den beiden Nasenstegen 8 kann, wie Figur 1 und 3 zu entnehmen ist, eine Verstärkungsrippe 7 vorhanden sein. Im Querschnitt reicht sie vorzugsweise bis zur Dachziegel-Auflageebene 3 und bildet somit auch ein Stützelement.

Zur Bildung eines Strangfalzziegels mit guter Abdichtung im Traufenbereich ist in bevorzugter und vorteilhafter Weise das Profilstrang-Plattenteil 4 in seinem mit 9 bezifferten Fußbereich von dem über die Ebene der Plattenteil-Unterfläche vorspringenden Material, nämlich Wasserfalzteil 5, Verstärkungsrippe(n) 7 und Nasensteg(e) 8 im wesentlichen befreit sowie der rippenfrei geschnittene Bereich ohne zusätzliches Materialverpressen in Richtung Dachziegel-Unterseite so weit abgebogen, daß seine Dachziegel-Fußkante (Traufe) 10 auf der Dachziegel-Auflageebene 3 liegt. Eine Glättung der Fußkante 10 - beispielsweise Beschneidung auf Höhe der Dachziegel-Auflageebene 3, Anfasung oder Abrundung - ermöglicht ein exaktes Aufliegen und verbessert die Optik sowie Abdichtung.

Wie aus der schematischen Darstellung in Figur 2 zu ersehen ist, ist der Dachziegel-Fußbereich im Dachziegel-Längsschnitt vorzugsweise bogenförmig gestaltet und die Fußkante 10 in Verlängerung der durch die Längsrippen-Unterflächen bestimmte Dachziegel-Auflageebene 3 beschnitten. Die Fußkante 10 bildet dabei eine größere Fläche als der Plattenteil-Querschnitt es ergeben würde - dies ist dadurch bedingt, daß die Fußkante 10 mit der Fußbereich-Oberseite einen spitzen Winkel einschließt (vgl. Figur 2).

Die Dachziegel-Oberseite kann glatt oder geringfügig profiliert sein. Eine Oberflächen-Profilierung an der Dachziegel-Sichtfläche ist dabei in bevorzugter Weise so gering, daß dem Dachziegel-Rohling keine nachteilige Spannung zugeführt wird. Die Oberflächen-Strukturierung kann vor oder nach dem Formlingsabschneiden erfolgen.

Gemäß einer besonders bevorzugten Ausführungsform hat die Dachziegel-Oberseite eine solche Strukturierung, daß der Eindruck einer Schiefer- oder Holzschindel-Oberfläche entsteht.

Des weiteren ist die Erfindung nicht auf Dachziegel 1 mit im wesentlichen ebener Plattenteil-Gestaltung (wie dargestellt) beschränkt, es kann das Plattenteil 4 im Querschnitt auch verformt sein.

Das erfindungsgemäße Dachziegelkonzept ist auch für sogenannte Großziegel - beispielsweise mit einer Ziegelbreite von über 300 mm - geeignet.

### Bezugszeichenliste

- 1: Dachziegel
- 2: Aufhängenase(n)
- 3: Dachziegel-Auflageebene
- 4: Plattenteil
- 5: Wasserfalzteil
- 6: Deckfalzteil
- 7: Verstärkungsrippe(n)
- 8: Nasensteg(e)
- 9: Fußbereich
- 10: Fußkante

## Patentansprüche

1. Dachziegel mit einem als Wasserfalzteil (5) und Deckfalzteil (6) ausgeführte Seitenverfalzungen aufweisenden Plattenteil (4), an dessen einer Dachziegel-Auflageebene (3) zugewandten Dachziegelrückseite mindestens eine Aufhängenase (2) ausgebildet ist, die gegenüber der Dachziegel-Auflageebene (3) vorspringt, wobei die Dachziegel-Auflageebene (3) einen Abstand zu der der Dachziegel-Auflageebene (3) zugewandten Dachziegelrückseite aufweist, mit zumindest einer Verstärkungsrippe (7) und/oder zumindest einem Nasensteg (8), die am Plattenteil (4) vorgesehen sind, wobei die Verstärkungsrippe (7) bzw. der Nasensteg (8) mit einem Abstand vor einer Fusskante (10) eines Fussbereiches (9) des Dachziegels enden, **dadurch gekennzeichnet, dass** der rippen- und stegfrei ausgebildete Fussbereich (9) in Richtung der Dachziegel-Auflageebene (3) abgebogen ist, und dass die Fusskante (10) eine parallel zur Dachziegel-Auflageebene (3) verlaufende Glättungskante aufweist.

2. Dachziegel nach Anspruch 1, **dadurch gekennzeichnet, daß** sich die Fußkante (10) im Dachzlegelquerschnitt bis zur Dachziegel-Auflageebene (3) erstreckt.

3. Dachziegel nach Anspruch 1 oder 2, **dadurch gekennzeichnet, daß** der Fußbereich (9) des Dachziegels derart abgebogen ist, daß seine Tangenten an seine Fußbereichsoberseiten die Dachziegel-Auflageebene (3) unter einen spitzen Winkel schneidet.

4. Dachziegel nach einem der Ansprüche 1 bis 3, **dadurch gekennzeichnet, daß** im Fußbereich (9) mindestens eine Be- und/oder Entlüftungsöffnung vorhanden ist.

5. Dachziegel nach einem der Ansprüche 1 bis 4 **dadurch gekennzeichnet, daß** das Wasserfalzteil (5) auf der Dachziegel-Auflageebene (3) angeordnet ist.

6. Dachziegel nach einem der Ansprüche 1 bis 5, **dadurch gekennzeichnet, daß** das seitliche Wasserfalzteil (5) im Dachziegel-Querschnitt sich höhenmäßig unterhalb der der Dachziegel-Auflageebene (3) zugewandten Dachziegelrückseite erstreckt.

7. Dachziegel nach einem der Ansprüche 1 bis 6, **dadurch gekennzeichnet, daß** das Wasserfalzteil (5) im Querschnitt als Doppelfalz ausgebildet ist.

8. Dachziegel nach einem der Ansprüche 1 bis 7, **dadurch gekennzeichnet, daß** das Deckfalzteil (6) im Plattenteil (4) integriert ist und ein Plattenrand des Plattenteils (4) eine rückseitig über das Plattenteil hinausragende Dichtwulst bildet.

9. Dachziegel nach einem der Ansprüche 1 bis 8, **dadurch gekennzeichnet, daß** neben dem Deckfalzteil (6) eine bis zur Dachziegel-Auflageebene (3) reichende Längsrippe (7) vorgesehen ist.

10. Dachziegel nach einem der Ansprüche 1 bis 9, **dadurch gekennzeichnet, daß** der Nasensteg (8) durch eine Hohlrippe gebildet ist.

11. Dachziegel nach einem der Ansprüche 1 bis 10, **dadurch gekennzeichnet, daß** sich jeder Nasensteg (8) bis zur Dachziegel-Auflageebene (3) erstreckt und in die Aufhängenase (2) übergeht, die sich über die Dachziegel-Auflageebene (3) hinauserstreckt.

12. Dachziegel nach einem der Ansprüche 1 bis 11, **dadurch gekennzeichnet, daß** die nach Einbau des Dachziegels sichtbare Dachziegeloberfläche strukturiert ausgebildet ist.

13. Dachziegel nach Anspruch 12, **dadurch gekennzeichnet, daß** die nach Einbau des Dachziegels sichtbare Dachziegeloberfläche in einer Schiefer- oder Holzschindel-Oberfläche geprägt ist.

14. Dachziegel nach einem der Ansprüche 1 bis 13, **dadurch gekennzeichnet, daß** das Plattenteil (4) im Querschnitt verformt ist.

## Claims

1. Roof tile, having a slab part (4) which has, at the sides, folds which take the form of a folded portion (5) for water and a folded covering portion (6), on the rear face of which slab part (4), which rear face is the rear face of the roof tile and faces towards a plane (3) at which the roof tile is supported, is formed at least one nib (2) which projects from the plane (3) at which the roof tile is supported, the plane (3) at which the roof tile is supported being at a distance from the rear face of the roof tile, which rear face faces towards the plane (3) at whim the roof tile is supported, and having at least one reinforcing rib (7) and/or at least one nip leg (8) which are provided on the slab part (4), the reinforcing rib (7) and/or the nib leg (8) terminating at a distance from a foot-edge (10) of a foot region (9) of the roof tile,
**characterised in that** the foot region (9), which is formed to be free of ribs and legs, is curved down in the direction of the plane (3) at which the roof tile is supported, and **in that** the foot-edge (10) has a smoothing edge which extends parallel to the plane (3) at which the roof tile is supported.

2. Roof tile according to claim 1, **characterised in that**, in the cross-section of the roof tile, the foot-edge (10) extends to the plane (3) at which the roof tile is supported.

3. Roof tile according to claim 1 or 2, **characterised in that** the foot region (9) of the roof tile is curved down in such a way that its tangents to its upper faces intersect the plane (3) at which the roof tile is supported at an acute angle.

4. Roof tile according to one of claims 1 to 3, **characterised in that** at least one ventilation and/or venting opening is present in the foot region (9).

5. Roof tile according to one of claims 1 to 4, **characterised in that** the folded portion (5) for water is arranged on the plane (3) at which the roof tile is supported.

6. Roof tile according to one of claims 1 to 5, **characterised in that**, in the cross-section of the roof tile, the lateral folded portion (5) for water extends, looking in the heightwise direction, below the rear face of the roof tile, which rear face faces towards the plane (3) at which the roof tile is supported.

7. Roof tile according to one of claims 1 to 6, **characterised in that**, in cross-section, the folded portion (5) for water is in the form of a double fold.

8. Roof tile according to one of claims 1 to 7, **characterised in that** the folded covering portion (6) is integrated into the slab part (4) and one edge of the slab part (4) forms a sealing bead which prefects beyond the slab part at the rear face.

9. Roof tile according to one of claims 1 to 8, **characterised in that** a longitudinal rib (7) which extends to the plane (3) at which the roof tile is supported is provided next to the folded covering portion (6).

10. Roof tile according to one of claims 1 to 9, **characterised in that** the nib leg (8) is formed by a hollow rib.

11. Roof tile according to one of claims 1 to 10, **characterised in that** each nib leg (8) extends to the plane (3) at which the roof tile is supported and merges into the nib (2), which extends beyond the plane (3) at which the roof tile is supported.

12. Roof tile according to one of claims 1 to 11, **characterised in that** that surface of the roof tile which is visible after the roof tile has been fitted is of a textured form.

13. Roof tile according to claim 12, **characterised in that** that surface of the roof tile which is visible after the roof tile has been fitted has a slate or shingle finish impressed into it.

14. Roof tile according to one of claims 1 to 13, **characterised in that** the slap part (4) is deformed in cross-section.

## Revendications

1. Tuile avec une partie de plaque (4) présentant des cannelures latérales réalisées en forme de partie avec cannelures d'écoulement d'eau (5) et de partie avec cannelures de recouvrement (6), une face arrière de la tuile tournée vers un plan de pose de la tuile (3) étant pourvue d'au moins un nez d'accrochage (2), qui est saillant par rapport au plan de pose de la tuile (3), le plan de pose de la tuile (3) présentant une distance par rapport à la face arrière de la tuile tournée vers le plan de pose de la tuile (3), avec au moins une nervure de renforcement (7) et/ou au moins une nervure de nez (8), qui sont prévues sur la partie de plaque (4), la nervure de renforcement (7) ou la nervure de nez (8) se terminant à une certaine distance avant l'arête de pied (10) d'une zone de pied (9) de la tuile,
**caractérisée en ce que**
la zone de pied (9) réalisée sans nervure de renforcement ni nervure de nez est recourbée en direction du plan de pose de la tuile (3), et l'arête de pied (10) présente une arête lissée orientée parallèlement au plan de pose de la tuile (3).

2. Tuile selon la revendication 1,
**caractérisée en ce que**
l'arête de pied (10) s'étend, dans la section transversale de la tuile, jusqu'au plan de pose de la tuile (3).

3. Tuile selon la revendication 1 ou 2,
**caractérisée en ce que**
la zone de pied (9) est recourbée de telle manière que sa tangente à ses faces supérieures de la zone de pied coupe le plan de pose de la tuile (3) selon un angle aigu.

4. Tuile selon l'une quelconque des revendications 1 à 3,
**caractérisée en ce qu'**
au moins une ouverture de ventilation et/ou d'aération est prévue dans la zone de pied (9).

5. Tuile selon l'une quelconque des revendications 1 à 4,
**caractérisée en ce que**
la partie avec cannelures d'écoulement (5) est disposée sur le plan de pose de la tuile (3).

6. Tuile selon l'une quelconque des revendications 1 à 5,
**caractérisée en ce que**
la partie latérale (5) avec cannelures d'écoulement s'étend en hauteur, dans la section transversale de la tuile, en dessous de la face arrière de la tuile tournée vers le plan de pose de la tuile (3).

7. Tuile selon l'une quelconque des revendications 1 à 6,
**caractérisée en ce que**
la partie avec cannelures d'écoulement (5) a dans la section transversale la forme d'une cannelure double.

8. Tuile selon l'une quelconque des revendications 1 à 7,
**caractérisée en ce que**
la partie avec cannelures de recouvrement (6) est intégrée dans la partie de plaque (4), et un bord de plaque de la partie de plaque (4) forme un rebord d'étanchéité s'étendant vers l'arrière au-delà de la partie de plaque.

9. Tuile selon l'une quelconque des revendications 1 à 8,
**caractérisée en ce qu'**
en plus de la partie avec cannelures de recouvrement (6), une nervure longitudinale (7) se prolonge jusqu'au plan de pose de la tuile (3).

10. Tuile selon l'une quelconque des revendications 1 à 9,
**caractérisée en ce que**
la nervure de nez (8) est formée par une nervure creuse.

11. Tuile selon l'une quelconque des revendications 1 à 10,
**caractérisée en ce que**
chaque nervure de nez (8) s'étend jusqu'au plan, de pose de la tuile (3) et se transforme en un nez d'accrochage (2), qui se prolonge au-delà du plan de pose de la tuile (3).

12. Tuile selon l'une quelconque des revendications 1 à 11,
**caractérisée en ce que**
la surface de la tuile, visible après le placement de la tuile, est structurée.

13. Tuile selon la revendication 12,
**caractérisée en ce que**
la surface de la tuile, visible après le placement de la tuile, est structurée en une surface d'ardoise ou de bardeau de bois.

14. Tuile selon l'une quelconque des revendications 1 à 13,
**caractérisée en ce que**
la partie de plaque (4) est déformée dans la section transversale.
